# EUROPÄISCHE PATENTSCHRIFT

(11) **EP 0 019 200 B1**
(45) Veröffentlichungstag und Bekanntmachung des Hinweises auf die Patenterteilung: **29.06.1983**
(21) Anmeldenummer: 80102487.8
(22) Anmeldetag: 07.05.1980
(51) Int. Cl.: B21D 28/22, B23Q 3/155

(54) **Numerisch gesteuerte Nutenstanzmaschine**
Numerically controlled notching press
Machine à poinçonner des rainures à commande numérique

(30) Priorität: 16.05.1979 DE 2919687; 04.08.1979 DE 2931754
(43) Veröffentlichungstag der Anmeldung: 26.11.1980
(73) Patentinhaber: L. SCHULER GmbH, D-73012 Göppingen (DE)
(72) Erfinder: Rühl, Rolf, D-7324 Rechberghausen (DE); Schneider, Franz, D-7320 Göppingen (DE); Kurz, Otto, D-7321 Hattenhofen (DE)

## Beschreibung

Die Erfindung betrifft eine numerisch gesteuerte Nutenstanzmaschine mit einem in Abhängigkeit des Stösselhubes schrittweise mittels eines Stellantriebes um eine Drehachse verdrehbaren Teilapparates, dem in zwei einander kreuzenden, senkrecht zu der Drehachse verlaufenden Richtungen schrittweise mittels weiterer Stellantriebe befahrbare Wege überlagerbar sind.

Eine derartige Nutenstanzmaschine ist beispielsweise aus der DE-C-16 27 227 zum Nuten von Dynamoblechen mit sehr grossem Radius, die in Kreisringsegmente zerlegt sind, bekannt. Diese bekannte Nutenstanzmaschine ist nun derart konzipiert, dass je Stösselhub eine resultierende Bewegung des Teilapparates hervorgebracht wird, die einer Drehbewegung um einen weit ausserhalb des Teilapparates liegenden Kreismittelpunkt entspricht. ₋

Weiterhin ist es bei Stanz- und Nibbelmaschinen bekannt, (DE-A-2526765/DE-A-2404817) numerisch gesteuerte Werkzeugwechselvorrichtungen vorzusehen, bei denen die jeweils in Wirkungseingriff zu bringenden Ober- und Unterwerkzeuge aus einem Rundmagazin, auch Revolver genannt, entnommen werden.

Der Erfindung liegt die Aufgabe zugrunde, unter Zuhilfenahme des bekannten Standes der Technik eine numerisch gesteuerte Nutenstanzmaschine zu konzipieren, durch die ein Fertigungssystem aufgebaut werden kann, mit welchem automatisch, ohne manuellen Eingriff, fertige Blech pakete für Rotoren und Statoren elektrischer Maschinen hergestellt werden können.

Diese Aufgabe ist dadurch gelöst, dass ein numerisch gesteuerter, automatischer Mehrfach-Werkzeugsatz vorgesehen ist, der mit Statornut-/ Trenn-, Rotornut- und Lüftungslochwerkzeugen ausgerüstet ist, dass die Werkzeuge des Mehrfach-Werkzeugsatzes entsprechend den auszuführenden Arbeitsschritten je einzeln ansteuerbar und in Wirkungseingriff bringbar sind, und dass der Mehrfach-Werkzeugsatz in einen Werkzeugeinbaubereich der Nutenstanzmaschine einbaubar ist, und dass die Nutenstanzmaschine einen entsprechend der Anzahl der Werkzeuge des Mehrfach-Werkzeugsatzes teil- und/oder steuerbaren Stössel aufweist.

Eine weitere erfindungsgemässe Lösung der Aufgabe ist dadurch gegeben, dass ein numerisch gesteuerter, automatischer Mehrfach-Werkzeugsatz vorgesehen ist, der mit Statornut-/Trenn-, Rotornut- und Lüftungslochwerkzeugen ausgerüstet ist, dass der Mehrfach-Werkzeugsatz als eine an sich bekannte werkzeugwechselvorrichtung aufgebaut ist, und dass die Werkzeuge der Werkzeugwechselvorrichtung entsprechend den auszuführenden Arbeitsschritten auf einer gekrümmten Führungsbahn oder auf einer geraden Führungsbahn in den Werkzeugeinbaubereich verfahrbar und in Wirkungseingriff mit dem Stössel bringbar sind.

Vorteilhafte Ausgestaltungen und Unterkombinationen ergeben sich aus den nachgeordneten Unteransprüchen.

Gegenüber den bekannten Werkzeugwechselvorrichtungen, die eine Vielzahl von Werkzeugen enthalten, ergibt sich bei einer erfindungsgemässen Lösung ein Mehrfach-Werkzeugsatz, der jeweils nur die Werkzeuge enthalten muss, die zur Herstellung bestimmter Blechpakete einer Maschinentype notwendig sind. Werkzeuge für andere Maschinentypen können daher nachgearbeitet, auf einer anderen Nutenstanzmaschine eingesetzt, zu einem anderen Mehrfach-Werkzeugsatz zusammengestellt und für einen Einsatz vorbereitet bzw. bereitgestellt werden.

Zweckmässigerweise ist eine erfindungsgemässe numerisch gesteuerte Nutenstanzmaschine mit einer automatischen Entstapel-, Belade-, Entlade-und Abstapeleinrichtung versehen, die beispielsweise durch numerisch gesteuerte Handhabungsautomaten gebildet werden können.

Durch die erfindungsgemässe Lösung gemäss den Patentansprüchen 6 und 7 können nunmehr neben Stator- und Rotorblechen, z. B. auch Polräder, Endbleche, Isolierungen etc. hergestellt werden, für deren Herstellung bisher entweder teure Komplettschnitt- bzw. Folgeschnittwerkzeuge benötigt werden oder eine zeitaufwendige umständliche manuelle Fertigung mit Hilfe einer C-Gestell-Exzenterpresse angewendet wird.

Eine erfindungsgemäss ausgebildete numerisch gesteuerte Nutenstanzmaschine erlaubt die automatische Herstellung von genuteten Blechen für elektrische Maschinen nahezu aller bekannten Typen z. B. Maschinen mit schräggenuteten Blechpaketen, mit konischen Blechpaketen etc. Anhand einer Zeichnung sind nachfolgend Beispiele der Erfindung schematisch im Grundriss ,gezeigt und näher erläutert. Es zeigen:
Fig. 1 eine numerisch gesteuerte Nutenstanzmaschine mit einem auf einer gekrümmten Führungsbahn verfahrbaren Mehrfach-Werkzeugsatz,
Fig. 2 eine numerisch gesteuerte Nutenstanzmaschine mit einem fest angeordneten Mehrfach-Werkzeugsatz,
Fig. 3 eine numerisch gesteuerte Nutenstanzmaschine mit einem auf einer Geradführung positioniert verfahrbaren Mehrfach-Werkzeugsatz,
Fig. 4 eine numerisch gesteuerte Nutenstanzmaschine gemäss Fig. 1, jedoch mit einer geraden Führungsbahn und
Fig. 5 ein Polrad, welches auf der Nutenstanzmaschine nach Fig. 2 herstellbar ist.

Gleiche Bauteile bzw. Baugruppen der gezeig--ten Beispiele sind-nachfolgend mit den gleichen Bezugszeichen versehen.

In Fig. 1 ist eine numerisch gesteuerte Nutenstanzmaschine 10 gezeigt, die mit einem Mehrfach-Werkzeugsatz 11 ausgerüstet ist. Der Mehrfach-Werkzeugsatz 11 besteht hierbei aus einem Lüftungslochwerkzeug 12, z.B. für Statorlüftungslöcher, einem Statornut- und Trennwerkzeug 13, einem weiteren Lüftungslochwerkzeug 14, z. B. für Rotorlüftungslöcher, und einem Rotornutwerkzeug 15. Die Werkzeuge des Mehrfach-Werkzeugsatzes 11 sind auf einer gekrümmten Führungsbahn 16 verfahrbar, wobei die Werkzeuge in die Arbeitsstellung gebracht mit dem Tisch bzw. dem Stössel durch geeignete, an sich bekannte Mittel verrastbar sind. Die numerisch gesteuerte Nutenstanzmaschine 10 ist weiterhin mit einem durch einen nicht näher dargestellten Stellantrieb schrittweise drehbaren Teilapparat 17 versehen. Der Teilapparat 17 selbst ist auf einer ersten Bahn 18 horizontal und nahezu parallel zu der Stirnseite der numerisch gesteuerten Nutenstanzmaschine 10 und auf einer zweiten Bahn 19 horizontal und nahezu rechtwinkelig zu der ersten Bahn 18 verfahrbar. Weiterhin ist eine Entstapelstation 20 für die zu verarbeitenden ungenuteten Platinen 21 vorgesehen, aus der ein ebenfalls numerisch gesteuerter Handhabungsautomat 22 die Platinen 21 orientiert und/oder verdreht, nach einer bekannten, nicht dargestellten Doppelplatinenkontrolle, in einer Beladestellung 23 an den Teilapparat 17 übergibt. Einer Entladestellung 24 ist ein weiterer Handhabungsautomat 22 zugeordnet, der fertiggestellte Statorbleche 25 an eine Statorabstapelstation 26 und fertiggestellte Rotorbleche 27 an eine Rotorabstapelstation 28 nutbildgerecht abgibt. Alternativ zu der Entstapelstation 20 kann eine Entstapelstation 20' vorgesehen sein, wodurch die Be- und Entladung des Teilapparates 17 mit nur einem Handhabungsautomat 22 möglich ist. Als weitere Alternative und in besonderen Fällen ist es denkbar, dass die numerisch gesteuerte Nutenstanzmaschine 10 selbst in Richtung der Bahnen 18, 19 verfahrbar ist, während der Teilapparat 17 ortsfest angeordnet ist.

Das in Fig. 2 gezeigte Beispiel beinhaltet ebenfalls eine numerisch gesteuerte Nutenstanzmaschine 10, deren Körper gegenüber der Nutenstanzmaschine 10 gemäss Fig. 1 jedoch ausladender ausgebildet ist, da der Mehrfach-Werkzeugsatz 11 hierbei fest zwischen Tisch und Stössel der Nutenstanzmaschine 10 angeordnet ist. Der Mehrfach-Werkzeugsatz 11 weist ebenfalls Lüftungslochwerkzeuge 12, 14, ein Statornut- und Trennwerkzeug 13 und ein Rotornutwerkzeug 15 auf. Der Teilapparat 17 ist auf den Bahnen 18, 19 verfahrbar, während die Entstapelstation 20, die Handhabungsautomaten 22, die Abstapelstationen 26, 28 sowie die in Fig. 1 aufgezeigten Alternativen im Beispiel gemäss Fig. 2 entsprechend vorhanden sind.

In dem in Fig. 3 gezeigten Beispiel ist der Mehrfach-Werkzeugsatz 11 äquivalent zu dem des in Fig. 1 beschriebenen Beispieles aufgebaut, wobei jedoch eine gerade, tangential zu dem Teilapparat 17 angeordnete Führungsbahn 16 für die Werkzeuge 12, 13, 14, 15 vorgesehen ist. Die Führungsbahn 16 und die Werkzeuge 12, 13, 14, 15 des Mehrfach-Werkzeugsatzes 11 sind als an sich bekannte Werkzeugwechselvorrichtung konzipiert. Im Gegensatz zu der Ausführung gemäss Fig. 1 werden die Werkzeuge 12, 13, 14, 15 positioniert verfahren, so dass die erste Bahn 18 identisch mit der Führungsbahn 16 des Mehrfach-Werkzeugsatzes 11 ist. Bei dieser Anordnung sind die Beladestellung 23 und die Entladestellung 24 identisch und der Handhabungsautomat 22, die Entstapelstation 20, die Statorabstapelstation 26 und die Rotorabstapelstation 28 entsprechen in ihrem Aufbau den vorstehend beschriebenen Beispielen aus Fig. 1 und Fig. 2.

Bei der in Fig. 4 dargestellten Ausführung der Erfindung ist die Führungsbahn 16 als Gerade ausgebildet. Der übrige Aufbau ist identisch mit dem der Ausführung gemäss Fig. 1.

In den Beispielen nach Fig. 1, 2 und 4 besteht auch die Möglichkeit, die Beladestellung 23 und die Entladestellung 24 funktionell zu vereinigen, wodurch unter Umständen ein Handhabungsautomat 22 ausreicht.

Im Nachstehenden ist die Funktion einer erfindungsgemässen numerisch gesteuerten Nutenstanzmaschine näher erläutert.

In der Entstapelstation 20 liegen ungenutete Platinen 21 entstapelbereit. Mittels des zugeordneten Handhabungsautomaten 22 wird beispielsweise eine ungenutete Platine 21 entstapelt, ggf. mittels nicht näher dargestellter, an sich bekannter Mittel orientiert und um einen vorbestimmten Winkelbetrag verdreht. In der Beladestellung 23 wird die Platine 21 dem Teilapparat 17 übergeben, der mit der Platine 21 auf den Bahnen 18, 19 über nicht näher dargestellte Stellantriebe in eine Arbeitsposition gefahren wird. Für den ersten Bearbeitungsdurchlauf ist das Lüftungslochwerkzeug 12 für den Stator in Wirkungseingriff und schneidet in die Platine 21 nach schrittweiser Drehung des Teilapparates 17, also entsprechend dem programmierten Lochbild, Lüftungslöcher für den Stator. Ist dieser Arbeitsgang abgeschlossen, wird das Statornut- und Trennwerkzeug 13 gegen das Lüftungslochwerkzeug 12 gewechselt, in dem über einen elektrischen Antrieb das Statornut-und Trennwerkzeug 13 in Wirkungseingriff, beispielsweise durch Rastmittel, gebracht wird. Ein positionierend angetriebener Motor ist hierfür, im Gegensatz zu Fig. 3, nicht erforderlich. Während des zweiten Bearbeitungsdurchlaufes werden die Statornuten ebenfalls entsprechend dem programmierten Statornutbild geschnitten. Gleichzeitig wird auch der Stator 25 von dem noch unbearbeiteten Rotorblech 27 getrennt. Nach Beendigung dieses Bearbeitungsablaufes erfolgt ein weiterer Werkzeugwechsel, das Lüftungslochwerkzeug 14 für den Rotor 27 wird in Wirkungseingriff gebracht. Zwischenzeitlich ist der Teilapparat 17 in einem Eilgang in die Entladestellung 24 gefahren worden, das Statorblech 25 durch den Handhabungsautomaten 22 entnommen und auf der Statorabstapelstation 26 abgestapelt worden. Der Teilapparat 17 mit dem unbearbeiteten Rotorblech 27 wird umgehend wieder in die Arbeitsposition gefahren, und die Lüftungslöcher werden mit dem Lüftungslochwerkzeug 14 in das Rotorblech 27 eingebracht. Hiernach und nach einem weiteren Werkzeugwechsel, bei dem das Rotornutwerkzeug 15 in Wirkungseingriff gebracht wird, erfolgt der letzte Bearbeitungsdurchlauf, in dem die Rotornuten programmgemäss in das Rotorblech 27 geschnitten werden. In der Zeit, in der das fertige Rotorblech 27 in der Entladestellung 24 von dem Handhabungsautomaten 22 entnommen und in der Rotorabstapelstation 28 abgestapelt wird, wird der Mehrfach-Werkzeugsatz 11 in die Ausgangslage zurückverfahren, während der Teilapparat 17 in der Beladestellung 23 mit einer neuen ungenuteten Platine 21 beschickt wird. Die vor herghendbeschriebenebearbeotingwiederholt sich.

Ein grosser Vorteil einer erfindungsgemässen Nutenstanzmaschine ist dadurch gegeben, dass die Platinen 21 in einer Aufspannung auf dem Teilapparat 17 fertig bearbeitbar sind und dadurch Blechpakete aus Statorblechen 25 und Rotorblechen 27 hergestellt werden können, die exakt zueinander passen, ohne dass zusätzliche Auswahlkriterien und/oder Nacharbeiten erforderlich sind.

Blechpakete für Sondermotoren mit beispielsweise Schrägnutung können einfach dadurch realisiert werden, dass der Teilapparat 17 im Falle der Beispiele der Fig. 1, 2 und 4 geringfügig positioniert in Richtung der ersten Bahn 18 verfahren wird, während im Fall des Beispieles gemäss Fig. 3 das Werkzeug selbst positioniert verfahrbar ist.

In Fig. 5 ist als Beispiel ein Polrad 30 dargestellt. Das Polrad 30 weist vier ausgeprägte Pole 31 auf, die an den Aussenseiten mit Nuten 32 versehen sind. Die Konturen des Polrades 30 unterscheiden sich, wie leicht zu sehen ist, erheblich von herkömmlichen Stator- und Rotorblechen. Diese Konturen werden nun mit dem Konturenschneidwerkzeug 15' ausgestanzt, mit dem sowohl die inneren rechteckigen Aussparungen 33 als auch die äusseren Konturen 34 stanzbar sind. Die Konturen 34 entsprechen hierbei nicht dem Radius der unbearbeiteten Platine 21, sondern weisen jeweils eine stärkere Krümmung auf. Zum Stanzen der Nuten 32 ist das Konturenschneidwerkzeug 15' mit einem Nutstempel 35 versehen, der gegenüber den übrigen Schneidkanten verkürzt ausgebildet ist.

Zur Herstellung von Polrädern 30 kann die Nutenstanzmaschine 10 anstatt mit einem Mehrfach-Werkzeugsatz 11 auch mit nur einem Konturenschneidwerkzeug 15' ausgerüstet werden.

Da der Teilapparat 17 jede beliebige Position im Rahmen der Bahnen 18,19 anfahren kann und um 360 Winkelgrade drehbar ist, kann die Platine 21 gegenüber dem Konturenschneidwerkzeug 15' jede Stellung einnehmen, so dass mit relativ einfachen Mitteln Polräder 30 äquivalent zu Rotor- und Statorblechen hergestellt werden können.

Für komplizierte Polräder 30 kann der Mehrfach-Werkzeugsatz 11 auch mehrere unabhängige Konturenschneidwerkzeuge aufweisen, die anstelle der Werkzeuge 13, 14 eingesetzt werden.

In besonderen Anwendungsfällen kann es im Rahmen der vorliegenden Erfindung zweckmässig sein, die Bewegungen der ersten Bahn 18 und/ oder der zweiten Bahn 19 mit dem Körper der numerisch gesteuerten Nutenstanzmaschine 10 selbst auszuführen (gestrichelt gezeichnete Bewegungspfeile). Bei entsprechender Auslegung der Nutenstanzmaschine 10 und der Steuerung können auch Blechsegmente ähnlich dem bekannten Stand der Technik hergestellt werden.

## Patentansprüche

1. Numerisch gesteuerte Nutenstanzmaschine (10) mit einem in Abhängigkeit des Stösselhubes schrittweise mittels eines Stellantriebes um eine Drehachse verdrehbaren Teilapparates (17), dem in zwei einander kreuzenden, senkrecht zu der Drehachse verlaufenden Richtungen schrittweise mittels weiterer Stellantriebe befahrbare Wege überlagerbar sind, dadurch gekennzeichnet, dass ein numerisch gesteuerter, automatischer Mehrfach-Werkzeugsatz (11) vorgesehen ist, der mit Statornut-/Trenn-(13), Rotornut-(15) und Lüftungslochwerkzeugen (12, 14) ausgerüstet ist, dass die Werkzeuge (12, 13, 14, 15) des Mehrfach-Werkzeugsatzes (11) entsprechend den auszuführenden Arbeitsschritten je einzeln ansteuerbar und in Wirkungseingriff bringbar sind, und dass der Mehrfach-Werkzeugsatz (11) in einen Werkzeugeinbaubereich der Nutenstanzmaschine (10) einbaubar ist, und dass die Nutenstanzmaschine (10) einen entsprechend der Anzahl der Werkzeuge (12,13,14,15) des Mehrfach-Werkzeugsatzes (11) teil- und/oder steuerbaren Stössel aufweist.

2. Numerisch gesteuerte Nutenstanzmaschine (10) mit einem in Abhängigkeit des Stösselhubes schrittweise mittels eines Stellantriebes um eine Drehachse verdrehbaren Teilapparates (17), dem in zwei einander kreuzenden, senkrecht zu der Drehachse verlaufenden Richtungen schrittweise mittels weiterer Stellantriebe befahrbare Wege überlagerbar sind, dadurch gekennzeichnet, dass ein numerisch gesteuerter, automatischer Mehrfach-Werkzeugsatz (11) vorgesehen ist, der mit Statornut-/Trenn-(13), Rotornut-(15) und Lüftungslochwerkzeugen (12, 14) ausgerüstet ist, dass der Mehrfach-Werkzeugsatz (11) als eine an sich bekannte Werkzeugwechselvorrichtung aufgebaut ist, und dass die Werkzeuge (12, 13, 14, 15) der Werkzeugwechselvorrichtung entsprechend den auszuführenden Arbeitsschritten auf einer gekrümmten Führungsbahn (16, Fig. 1) oder auf einer geraden Führungsbahn (16, Fig. 4) in den Werkzeugeinbaubereich verfahrbar und in Wirkungseingriff mit dem Stössel bringbar sind.

3. Numerisch gesteuerte Nutenstanzmaschine (10) nach Anspruch 2, dadurch gekennzeichnet, dass die Werkzeuge (12, 13, 14, 15) der Werkzeugwechselvorrichtung auf den Führungsbahnen (16) um vorgegebene, gleiche Wege verfahrbar sind, und dass die Werkzeuge (12, 13, 14, 15) im Werkzeugeinbaubereich an dem Stössel und auf einer Aufspannplatte einrastbar sind. __

4. Numerisch gesteuerte Nutenstanzmaschine (10) nach einem der Ansprüche 2 oder 3, dadurch gekennzeichnet, dass die Werkzeuge (12, 13, 14, 15) der Werkzeugwechselvorrichtung auf den Führungsbahnen (16) durch einen numerisch gesteuerten Stellantrieb positionierend verfahrbar sind.

5. Numerisch gesteuerte Nutenstanzmaschine (10) nach einem der Ansprüche 1 bis 4, dadurch gekennzeichnet, dass ein in Wirkungseingriff gebrachtes Werkzeug um eine in Hubrichtung liegende Achse verdrehbar ist.

6. Numerisch gesteuerte Nutenstanzmaschine (10) nach einem der Ansprüche 1 bis 5, dadurch gekennzeichnet, dass Werkzeuge (15) mit unterschiedlichen Schneidprofilen versehen sind, die entsprechend den zu erstellenden nutunabhängigen Konturen (33, 34) ausgebildet sind.

7. Numerisch gesteuerte Nutenstanzmaschine (10) nach Anspruch 6 dadurch gekennzeichnet, dass die unterschiedlichen Schneidprofile (15, 35) gegeneinander höhenversetzt angebracht sind.

## Claims

1. Numerically-controlled slotting press (10) with a subsidiary apparatus (17) which can be twisted about a rotation axis in a stepwise manner, this twisting movement being related to the ram travel and being effected by means of a servo drive, it being possible to superimpose paths on the subsidiary apparatus (17), which run in two intersecting directions at right-angles to the rotation axis and on which stepwise movements can be effected by means of further servo drives, characterised in that a numerically-controlled, automatic multiple tool set (11) is provided, equipped with a stator-slot and severing tool (13), a rotor-slot tool (15), and tools (12,14) for stamping- out ventilation holes, in that the tools (12, 13, 14, 15) of the multiple tool set (11) are, in each case, individually selectable and can be brought into functional engagement individually, in a manner appropriate to the operations to be performed, and in that the multiple tool set (11) can be installed in a tool-installation zone in the slotting press (10), and in that the slotting press (10) possesses a ram which can be indexed and/or controlled in a manner corresponding to the number of tools (12, 13, 14, 15) in the multiple tool set (11).

2. Numerically-controlled slotting press (10) with a subsidiary apparatus (17) which can be twisted about a rotation axis in a stepwise manner, this twisting movement being related to the ram travel and being effected by means of a servo drive, it being possible to superimpose paths on the subsidiary apparatus (17), which run in two intersecting directions at right-angles to the rotation axis and on which stepwise movements can be effected by means of further servo drives, characterised in that a numerically-controlled, automatic multiple tool set (11) is provided, equipped with a stator-slot and severing tool (13), a rotor-slot tool (15), and tools (12,14) for stamping- out ventilation holes, in that the multiple tool set (11) is constructed as a tool-changing device which is known per se, and in that the tools (12, 13, 14, 15) in the tool-changing device can be moved into the tool-installation zone and can be brought into functional engagement with the ram in accordance with the operations to be performed, these movements being effected on a curved guide-track (16, Figure 1), or on a straight guide-track (16, Figure 4).

3. Numerically-controlled slotting press (10) according to Claim 2, characterised in that the tools (12, 13, 14, 15) in the tool-changing device can be moved, on the guide-tracks (16), by preset, equal distances, and in that the tools (12, 13, 14, 15) can latch into the tool-installation zone, onto the ram, and onto a clamping plate.

4. Numerically-controlled slotting press (10) according to Claim 2 or 3, characterised in that the tools (12, 13, 14, 15) in the tool-changing device can be moved on the guide-tracks (16) in a manner whereby they are positioned by means of a numerically-controlled servo drive.

5. Numerically-controlled slotting press (10) according to one of Claims 1 to 4, characterised in that a tool which has been brought into functional engagement can be twisted about an axis lying in the ram-travel direction.

6. Numerically-controlled slotting press (10) according to one of Claims 1 to 5, characterised in that tools (15') are provided with different cutting profiles, these cutting profiles being shaped to correspond with the profiles (33, 34) which are to be produced and which are not related to slots.

7. Numerically-controlled slotting press (10) according to Claim 6, characterised in that the various cutting profiles (15', 35) are fitted in a manner whereby they are located at different heights.

## Revendications

1. Machine à encocher (10) à commande numérique comprenant un appareil diviseur ou d'indexage (17) qu'un servomoteur fait tourner pas à pas autour d'un axe de rotation en fonction des mouvements de montée et d'abaissement du coulisseau et qui est en outre déplaçable pas à pas par d'autres servomoteurs suivant deux directions croisées perpendiculaires à l'axe de rotation, caractérisée en ce qu'un outillage multiple automatique (11) à commande numérique est prévu, qui est d'outils de coupe d'encoches et de séparation de stator (13)_{;} de coupe d'encoches de rotor (15) et de coupe de trous de ventilation (12, 14), que les outils (12, 13, 14, 15) de l'outillage multiple (11) sont susceptibles d'être sélectionnés et amenés individuellement en position de travail, suivant les opérations à exécuter, que l'outillage multiple (11) se prête à son incorporation dans une zone de montage d'outils de la machine à encocher (10) et que cette machine possède un coulisseau divisible et/ou susceptible d'être commandé en fonction du nombre d'outils (12, 13, 14, 15) de l'outillage multiple (11).

2. Machine à encocher (10) à commande numérique comprenant un appareil diviseur ou d'indexage (17) qu'un servomoteur fait tourner pas à pas autour d'un axe de rotation en fonction des mouvements de montée et d'abaissement du coulisseau et qui est en outre déplaçable pas à pas par d'autres servomoteurs suivant deux directions croisées perpendiculaires à l'axe de rotation, caractérisée en qu'un outillage multiple automatique (11) à commande numérique est prévu, qui est équipé d'outils de coupe d'encoches et de séparation de stator (13), de coupe d'encoches de rotor (15) et de coupe de trous de ventlation (12,

14), que l'outillage multiple (11) est réalisé comme un dispositif de changement d'outil en soi connu et que les outils (12, 13, 14, 15) du dispositif de changement d'outil, suivant les opérations à exécuter, sont déplaçables dans la zone de montage d'outils et en position de travail, où le coulisseau agit sur eux, sur une glissière où un autre dispositif de guidage de forme courbe (16, figure 1) ou rectiligne (16, figure 4).

3. Machine selon la revendication 2, caractérisée en ce que les outils (12,13,14,15) du dispositif de changement d'outil sont déplaçables sur les glissières (16) de distances égales préfixées et en ce que les outils (12, 13, 14, 15) sont susceptibles d'être bloqués, dans la zone de montage d'outils, sur le coulisseau et sur un plateau d'ablocage.

4. Machine selon la revendication 2 ou 3, caractérisée en ce que les outils (12, 13, 14, 15) du dispositif de changement d'outil sont déplaçables avec positionnement sur les glissières (16) par un servomécanisme à commande numérique.

5. Machine selon une des revendications 1 à 4, caractérisée en ce que, après avoir été amené en position de travail, un outil peut être tourné autor d'un axe orienté dans le sens des mouvements du coulisseau.

6. Machine selon une des revendications 1 à 5, caractérisée en ce qu'elle est utilisée avec des outils (15') de profils de coupe différents, qui sont conformés suivant les contours (33, 34) à découper indépendamment des encoches.

7. Machine selon la revendication 6, caractérisée en ce que les profils de coupe différents (15, 35) sont mutuellement décalés en hauteur.
